# EUROPÄISCHE PATENTSCHRIFT

(11) **EP 0 465 766 B1**
(45) Veröffentlichungstag und Bekanntmachung des Hinweises auf die Patenterteilung: **10.02.1993**
(21) Anmeldenummer: 91103910.5
(22) Anmeldetag: 14.03.1991
(51) Int. Cl.: F24C 15/24, F24C 7/04, H05B 3/22

(54) **Infrarot-Flächenstrahler**
Infrared-surface irradiator
Radiateur à infrarouge pour surfaces planes

(30) Priorität: 11.07.1990 DE 4022100
(43) Veröffentlichungstag der Anmeldung: 15.01.1992
(73) Patentinhaber: Heraeus Quarzglas GmbH, D-63405 Hanau (DE)
(72) Erfinder: Küchler, Rainer, W-6450 Hanau am Main (DE); Mittelstädt, Norbert, W-6450 Hanau am Main (DE)
(74) Vertreter: Kühn, Hans-Christian

(56) Entgegenhaltungen:
- DE-A-38 047 046
- FR-A- 2 556 547
- US-A- 3 792 230

## Beschreibung

Gegenstand der Erfindung ist ein Flächenstrahler für kurzwellige Infrarotstrahlung mit hoher Strahlungsleistung pro Flächeneinheit, mit einem Gehäuse und mit einer oder mehreren Heizwendeln mit mindestens zwei Strom-Anschlüssen, wobei die Heizwendeln hinter der Abstrahlfläche des Gehäuses in dessen Innenraum weitgehendst gleichmäßig verteilt angeordnet sind, wobei die Heizwendeln in Aufnahmekörpern mittels Distanzteilen geführt und gehalten sind, wobei die Teile der Aufnahmekörper zur Abstrahlfläche hin für die Infrarotstrahlung transparent sind, wobei den Heizwendeln auf ihrer der Abstrahlfläche gegenüberliegenden Seite ein Reflektor zugeordnet ist und wobei das Gehäuse mindestens einen Zuführungs- und einen Abführungs-Anschluß für ein Kühlmedium aufweist, das im Durchfluß den Strahler kühlt.

Nach der US-A-3 792 230 ist eine Strahler für Kurwellige Infrarotstrahlung bekannt, der ein inertes Gas als Kühlmedium benutzt.

Derartige kurzwellige Hochleistungs-Infrarotstrahler sind allgemein bekannt. Sie zeichnen sich durch hohe Energiekonzentration auf engem Raum und großer Eindringtiefe der Strahlung in das Heizgut aus und werden in den verschiedensten industriellen Produktionsprozessen eingesetzt.

Bei den bekannten Hochleistungs-Infrarotstrahlern sind die Heizwendeln innerhalb eines mit Inertgas gefüllten Quarzglashüllrohres eingeschlossen. Die Stromzufuhr zur Heizwendel erfolgt über metallische Kontaktplättchen, die an den zugeschmolzenen Quarzglashüllrohrenden herausgeführt sind. Aufgrund der hohen Ströme und den Unterschieden in den thermischen Ausdehnungskoeffizienten von Glas- und Kontaktplättchen sind diese Einschmelzungen bei Temperaturänderungen besonders stark belastet, und begrenzen die Einsatzmöglichkeiten des Strahlers hinsichtlich Leistung, Temperatur und Lebensdauer. Bei solchen Hochleistungs-Infrarotstrahlern werden mehrere Heizwendeln inklusive ihrer Quarzglashüllrohre in einem Lampengehäuse so positioniert, daß damit das Heizgut großflächig bestrahlt werden kann. Da hierbei die gesamte zur Verfügung stehende Strahlungsenergie nur in eine Richtung abgegeben werden soll, werden derartige Strahler vor einem Reflektorkörper positioniert. Aufgrund seiner mechanischen und chemischen Stabilität sowie seiner guten Reflektionseigenschaften im Infraroten wird eine dünne Goldschicht als Reflektoroberfläche verwendet. Allerdings macht die relativ schlechte thermische Stabilität der Goldschicht bei Temperaturen von mehr als 800°C eine Kühlung des Reflektors erforderlich. Deshalb ist der Reflektorkörper oder das ganze Lampengehäuse so groß und massiv ausgelegt, daß eine effektive Wasser- und Luftkühlung des Reflektors möglich ist. Da die mit den Hochleistungs-Infrarotstrahlern erreichbaren Temperaturen weit über dem Temperaturbereich liegen, bei dem Quarzglas erweicht, müssen auch die Quarzglashüllrohre und insbesondere die empfindlichen Einschmelzungen an den Rohrenden gekühlt werden. Bei unzureichender Kühlung besteht aufgrund unvermeidlicher Unterschiede zwischen den Gasdrücken von innerhalb und außerhalb der geschlossenen Quarzglashüllrohre die Gefahr der Hüllrohrverformung. Bei den bekannten Hochleistungs-Infrarotstrahlern werden die Quarzglashüllrohre in einem Luftstrom gekühlt, der hinter einem Quarzglasschirm so geführt wird, daß das Heizgut nicht durch Konvektion mitgekühlt wird. Ein Einsatz derartiger Hochleistungs-Infrarotstrahler unter extremen Außendruckbedingungen, beispielsweise unter Vakuum, ist aufgrund ihrer Bauweise nicht oder nur eingeschränkt möglich.

Die Erfindung hat sich die Aufgabe gestellt, durch einen einfachen und kompakten Aufbau die Wirtschaftlichkeit und Betriebssicherheit von Hochleistungs-Infrarotstrahlern, insbesondere hinsichtlich der auftretenden Wärmentwicklung und den damit verbundenen Kühlmaßnahmen, zu erhöhen und deren Einsatzbereich hinsichtlich der tolerierbaren Temperatur- und Außendruckbedingungen zu erweitern.

Die Aufgabe wird erfindungsgemäß dadurch gelöst, daß der Innenraum des Gehäuses, der einseitig von der Abstrahlfäche begrenzt wird, abgeschlossen ist und den mindestens einen Zuführungs-Anschluß und den mindestens einen Abführungs-Anschluß aufweist, daß das Kühlmedium ein inertes Gas ist, das den Innenraum durchströmt und die Heizwendeln umspült und daß die mindestens zwei Strom-Anschlüsse durch mindestens eine Durchführung vakuumdicht durch die den Innenraum begrenzende Wandung hindurchgeführt sind. Dadurch daß die Heizwendeln im Innenraum des Gehäuses im Durchfluß mit Intertgas gespült werden, sind sie einerseits sehr gut vor Oxidation geschützt, andererseits ist eine Anordnung der Heizwendeln in separaten, gasdichten, an den Enden zugeschmolzenen Rohren nicht erforderlich. Dadurch entfällt sowohl die Gefahr des Strahler-Ausfalls durch die Verformung eines geschlossenen Rohres aufgrund der Unterschiede zwischen den Gasdrücken innerhalb und außerhalb des Rohres als auch die Notwendigkeit von bruchempfindlichen, hohen Temperaturbelastungen ausgesetzten Einschmelzungen für die Strom-Anschlüsse an den Rohrenden. Gegebenenfalls können die Strom-Anschlüsse für mehrere Heizwendeln zusammengefaßt und durch die Wandung des Gehäuses an einer Stelle mit geringer Temperaturbelastung herausgeführt werden. Die Spülung der Heizwendeln mit Inertgas wird so ausgeführt, daß gleichzeitig eine Kühlung der Aufnahmekörper für die Heizwendeln, des Reflektors und der stark temperaturbelasteten Wandungen des Gehäuses erfolgt, so daß zusätzliche Kühlmittel, beispielsweise auf der Außenseite des Gehäuses, und die damit verbundenen Anschlüsse und Einrichtungen nicht erforderlich sind. Durch diese Innenkühlung läßt sich das Gehäuse des Strahlers sehr kompakt und dünnwandig gestalten, so daß, abgesehen von den, die Abstrahlfläche seitlich begrenzenden, dünnen Gehäusewänden, die entsprechende Seite des Gehäuses vollständig als Abstrahlfläche zur Verfügung steht. Der Raumbedarf des Strahlers als auch dessen Betriebskosten werden somit vermindert, während die Betriebssicherheit erhöht wird.

Hohe Strahlungsleistungen sind mit einer Ausgestaltung der Aufnahmekörper in Form von an den Enden offenen Röhren in denen die Heizwendeln vor dem Kühlmedium weitgehendst geschützt verlaufen, zu erreichen.
Je nach Größe der Fläche die bestrahlt werden soll, werden mehrere Röhren parallel zueinander angeordnet. Um eine gleichmäßige Bestrahlung des Heizgutes zu gewährleisten und eine kompakte Bauweise des Strahlers zu erzielen, hat es sich als vorteilhaft erwiesen, die Röhren auf einer gemeinsamen Trägerplatte anzuordnen, die gleichzeitig als Reflektor ausgebildet ist. Dabei hat es sich bewährt die Trägerplatte im Innenraum so anzuordnen, daß sie bezüglich der Röhren der Abstrahlfläche des Gehäuses abgekehrt ist und daß sie mindestens von zwei Seiten gleichzeitig mit dem Kühlmedium umspült wird. Dies hat den Vorteil, daß eine separate Wasserkühlung des Reflektors und eine damit verbundene große und massive Auslegung von Reflektor und Gehäuse vermieden wird. Aufgrund der geringen Temperaturbelastung auf der den Röhren abgekehrten Seite der Trägerplatte, ist es zweckmäßig, die Reflektorschicht dort auszubilden. Der Stromanschluß zu den Heizwendeln erfolgt über eine oder mehrere vakuumdichte elektrische Durchführungen durch eine Begrenzungswand des Innenraums. Besonders raumsparend gestaltet sich die Anordnung, wenn die Durchführung oder die Durchführungen an derselben Seite des Innenraums angeordnet sind wie der Zuführungs-Anschluß und wenn der Zuführungs-Anschluß, und der Abführungs-Anschluß an der der Abstrahlfläche gegenüberliegenden Seite des Gehäuses angeordnet sind.
Die zu- und abgeführte Gasmenge wird den Kühl- und Druckerfordernissen angepaßt. Dabei ist es kostengünstig, das Kühlmedium im Kreislauf zu führen und das vom Abführungs-Anschluß abgeführte Kühlmedium dem Zuführungs-Anschluß abgekühlt wieder zuzuführen. Als Kühlmedium der im normalen Betrieb auftretenden Wärmemengen hat sich Argon bewährt, das gleichzeitig die Heizwendeln vor Oxidation schützt. Aufgrund der hohen Temperaturbelastung bestehen die Aufnahmekörper, die Trägerplatte sowie zumindest die den Innenraum begrenzende Abstrahlfläche aus Quarzglas.

Anhand der Zeichnung wird ein erfindungsgemäßer Flächenstrahler nachfolgend beschrieben. In der Zeichnung zeigt
Fig. 1 eine perspektivische Darstellung eines Flächenstrahlers, bei dem die Aufnahmekörper für die Heizwendeln als achsenparallele Rohre, in denen die Heizwendeln verlaufen, ausgebildet sind,
Fig. 2 einen vertikalen Schnitt durch den in Figur 1 dargestellten Flächenstrahler entlang der Schnittlinie II-II, mit Blick in Richtung entlang der Längsachsen der Rohre,
Fig. 3 einen horizontalen Schnitt durch den in Figur 2 dargestellten Flächenstrahler entlang der Linie III-III,
Fig. 4 einen horizontalen Schnitt duch eine Strahler-Einheit, wobei Schnitthöhe und Blickrichtung so wie in Fig. 3 für den Modul dargestellt, gelegt sind.

Der dargestellte Hochleistungs-Flächenstrahler weist ein vakuumdichtes Gehäuse 1 mit einer, den Innenraum 5 begrenzenden Abstrahlfläche 16 aus Quarzglas auf, wobei das Gehäuse 1 einen Zuführungs- und einen Abführungs-Anschluß 2, 3 für ein Kühlmedium, dessen Strömungs-Richtung durch Strömungspfeile 10 dargestellt ist, sowie Strom-Anschlüsse 4 aufweist. Im Innenraum 5 des Gehäuses 1 ist eine auf ca. 15 mm langen Stützen 12 befestigte Trägerplatte 6 aus Quarzglas angeordnet, auf der sieben beidseitig offene Quarzglasrohre 7 angeschmolzen sind. Innerhalb der Quarzglasrohre 7 werden über Distanzteile 8 in Form von runden, in gleichmäßigem Abstand voneinander angeordneten Stützringen aus Niobdraht, Heizwendeln 9 aus Wolframdraht geführt. Die Strom-Anschlüsse 4 für die Heizwendeln 9 erfolgen über eine elektrische vakuumdichte Durchführung 14 durch dieselbe Gehäusewand, an der auch der Zuführungs- und der Abführungs-Anschluß 2, 3 für das Kühlmedium angeordnet sind. Die Anordnung aller Anschlüsse für das Kühlmedium und für die Stromversorgung auf der der Abstrahlfläche 16 des Gehäuses gegenüberliegenden Gehäusewand, ermöglicht den Einsatz des Strahlers als Modul 13 einer Strahler-Einheit 15.
Auf der den Quarzglasrohren 7 abgewandten Seite der Trägerplatte 6 ist ein Reflektor 11 angebracht, der gewährleistet, daß die Strahlungsenergie zum Heizgut hin abgestrahlt wird und der die elektrischen Anschlüsse vor zu hoher Temperatur schützt. Der Reflektor 11 besteht aus einer dünnen Goldschicht, die auf die den Quarzglasrohren 7 gegenüberliegenden Seite der Trägerplatte 6 aufgebracht ist.
Über den Zuführungs-Anschluß 2 wird ein Argon-Gasstrom in den Innenraum 5 des Gehäuses 1 geleitet, über den Abführungs-Anschluß 3 wieder herausgeführt, über ein Kühlaggregat geleitet (nicht dargestellt) und dem Zuführungs-Anschluß 2 wieder zugeführt. Der Gasstrom kühlt im Durchlauf den Reflektor 11, die Aufnahmekörper für die Heizwendeln 9 und die Innenwandungen des Gehäuses 1 und umspült gleichzeitig die Heizwendeln 9 und schützt sie vor Oxidation. Die mit dieser Ausführungsformen eines Hochleistungs-Infrarot-Strahlers erreichbare Farbtemperatur liegt bei 3000 K.

Die in Fig. 6 gezeigte Strahler-Einheit (15) setzt sich aus neun Strahler-Modulen (13) zusammen, die gemäß einer (3 x 3)-Matrix angeordnet sind. Die einfache Inertgas-Kühlung ermöglicht einen kompakten Aufbau der Strahler-Module 13. Augrund dieser kompakten Bauweise bilden sich beim Zusammenfügen mehrere Module 13 nur schmale Zwischenräume, die keine Strahlungsenergie abgeben, woraus sich eine hohe Strahlungsleistung pro Flächeneinheit für die Strahler-Einheit (15) ergibt.

## Patentansprüche

1. Flächenstrahler für kurzwellige Infrarotstrahlung mit hoher Strahlungsleistung pro Flächeneinheit, mit einem Gehäuse und mit einer oder mehreren Heizwendeln mit mindestens zwei Strom-Anschlüssen, wobei die Heizwendeln hinter der Abstrahlfläche des Gehäuses in dessen Innenraum weitgehendst gleichmäßig verteilt angeordnet sind, wobei die Heizwendeln in Aufnahmekörpern mittels Distanzteilen geführt und gehalten sind, wobei die Teile der Aufnahmekörper zur Abstrahlfläche hin für die Infrarotstrahlung transparent sind, wobei den Heizwendeln auf ihrer der Abstrahlfläche gegenüberliegenden Seite ein Reflektor zugeordnet ist und wobei das Gehäuse mindestens einen Zuführungs- und einen Abführungs-Anschluß für ein Kühlmedium aufweist, das im Durchfluß den Strahler kühlt, dadurch gekennzeichnet, daß der Innenraum (5) des Gehäuses (1), der einseitig von der Abstrahlfläche (16) begrenzt wird, abgeschlossen ist und den mindestens einen Zuführungs-Anschluß (2) und den mindestens einen Abführungs-Anschluß (3) aufweist, daß das Kühlmedium ein inertes Gas ist, das den Innenraum (5) durchströmt und die Heizwendeln (9) umspült, und daß die mindestens zwei Strom-Anschlüsse (4) durch mindestens eine Durchführung (14) vakuumdicht durch die den Innenraum (5) begrenzende Wandung hindurchgeführt sind.

2. Flächenstrahler nach Anspruch 1, dadurch gekennzeichnet, daß die Aufnahmekörper durch mehrere, parallel zueinander verlaufende, an den Enden offene Röhren (7) gebildet sind, in denen die Heizwendeln (9) verlaufen.

3. Flächenstrahler nach Anspruch 2, dadurch gekennzeichnet, daß die Röhren (7) auf einer gemeinsamen Trägerplatte (6) derart angeordnet sind, daß die Trägerplatte (6) bezüglich der Röhren (7) der Abstrahlfläche (16) des Gehäuses (1) abgekehrt ist.

4. Flächenstrahler nach Anspruch 3, dadurch gekennzeichnet, daß an der Trägerplatte (6) ein Reflektor (11) angeordnet ist.

5. Flächenstrahler nach Anspruch 3 oder 4, dadurch gekennzeichnet, daß die Trägerplatte (6) im Innenraum (5) so angeordnet ist, daß sie mindestens von zwei Seiten gleichzeitig mit dem Kühlmedium gekühlt wird.

6. Flächenstrahler nach Anspruch 5, dadurch gekennzeichnet, daß der Reflektor (11) auf der den Röhren (7) abgewandten Seite der Trägerplatte (6) angeordnet ist.

7. Flächenstrahler nach Anspruch 6, dadurch gekennzeichnet, daß die Durchführung (14) oder die Durchführungen (14) an der selben Seite des Gehäuses (1) angeordnet sind wie der Zuführungs-Anschluß (2).

8. Flächenstrahler nach einem der Ansprüche 1 bis 7, dadurch gekennzeichnet, daß der Zuführungs-Anschluß (2) und der Abführungs-Anschluß (3) an der der Abstrahlfläche (16) gegenüberliegenden Seite des Gehäuses (1) angeordnet sind.

9. Flächenstrahler nach einem der Ansprüche 1 bis 8, dadurch gekennzeichnet, daß das über den Abführungs-Anschluß (3) abgeführte Kühlmedium dem Zuführungs-Anschluß (2) abgekühlt wieder zugeführt wird.

10. Flächenstrahler nach einem der Ansprüche 1 bis 9, dadurch gekennzeichnet, daß das Kühlmedium Argon ist.

11. Flächenstrahler nach einem der Ansprüche 1 bis 10, dadurch gekennzeichnet, daß die Aufnahmekörper, die Trägerplatte (6) und wenigstens die Abstrahlfläche (16) des Gehäuses (1) aus Quarzglas bestehen.

12. Verwendung eines Flächenstrahlers nach einem der Ansprüche 1 bis 11 als Modul (13) für eine aus mehreren Strahlern bestehende Strahler-Einheit (15).

## Claims

1. An area irradiator for short-wave infrared radiation with a high radiated power per unit area, with a housing and with one or more heating coils with at least two current connections, in which the heating coils are arranged so as to be uniformly distributed as extensively as possible, behind the radiation surface of the housing in its interior, in which the heating coils are guided and held in receiving bodies by means of spacer parts, in which the parts of the receiving bodies are transparent for the infrared radiation towards the radiation surface, in which a reflector is associated with the heating coils on their side lying opposite the radiation surface, and in which the housing has at least one supply connection and one removal connection for a cooling medium, which cools the emitter on flowing through, characterised in that the interior (5) of the housing (1), which is delimited on one side by the radiation surface (16), is closed and has the at least one supply connection (2) and the at least one removal connection (3), that the cooling medium is an inert gas, which flows through the interior (5) and passes around the heating coils (9), and that the at least two current connections (4) are carried, vacuum tight, through at least one duct (14) through the wall delimiting the interior (5).

2. An area irradiator according to Claim 1, characterised in that the receiving bodies are formed by a plurality of tubes (7), running parallel to each other and open at the ends, in which tubes the heating coils (9) run.

3. An area irradiator according to Claim 2, characterised in that the tubes (7) are arranged on a common carrier plate (6) such that the carrier plate (6) with respect to the tubes (7) faces away from the radiation surface (16) of the housing (1).

4. An area irradiator according to Claim 3, characterised in that a reflector (11) is arranged on the carrier plate (6).

5. An area irradiator according to Claim 3 or 4, characterised in that the carrier plate (6) is arranged in the interior (5) such that it is cooled with the cooling medium at least from two sides simultaneously.

6. An area irradiator according to Claim 5, characterised in that the reflector (11) is arranged on the side of the carrier plate (6) facing away from the tubes (7).

7. An area irradiator according to Claim 6, characterised in that the duct (14) or the ducts (14) are arranged on the same side of the housing (1) as the supply connection (2).

8. An area irradiator according to one of Claims 1 to 7, characterised in that the supply connection (2) and the removal connection (3) are arranged on the side of the housing (1) lying opposite the radiation surface (16).

9. An area irradiator according to one of Claims 1 to 8, characterised in that the cooling medium, removed via the removal connection (3), is passed back to the supply connection (2) again, once it is cooled.

10. An area irradiator according to one of Claims 1 to 9, characterised in that the cooling medium is argon.

11. An area irradiator according to one of Claims 1 to 10, characterised in that the receiving bodies, the carrier plate (6) and at least the radiation surface (16) of the housing (1) consist of quartz glass.

12. The use of an area irradiator according to one of Claims 1 to 11 as module (13) for an emitter unit (15) consisting of a plurality of irradiators,

## Revendications

1. Emetteur en surface pour rayonnement infrarouge de faible longueur d'onde, à puissance de rayonnement élevée par unité de surface, comportant une carrosserie et un ou plusieurs boudins hélicoïdaux chauffants avec au moins deux raccords pour le courant, émetteur dans lequel les boudins hélicoïdaux chauffants sont disposés derrière la surface radiante de la carrosserie, répartis le plus régulièrement possible dans cet espace intérieur, dans lequel les boudins hélicoïdaux chauffants sont guidés et maintenus dans des éléments de réception au moyen de pièces d'écartement, dans lequel les parties des éléments de réception orientées en direction de la surface radiante sont transparentes pour le rayonnement infrarouge, dans lequel un réflecteur correspond aux boudins hélicoïdaux chauffants, de leur côté opposé à la surface radiante,et dans lequel la carrosserie présente au moins un raccord d'entrée et un raccord de sortie pour un fluide de refroidissement qui refroidit l'émetteur au passage, émetteur caractérisé par le fait que l'espace intérieur (5) de la carrosserie (1), qui est limité d'un côté par la surface radiante (16), est clos et présente le raccord d'arrivée (2), dont il y a au moins un, et le raccord de départ (3), dont il y a au moins un, par le fait que le fluide de refroidissement est un gaz inerte qui s'écoule à travers l'espace annulaire (5) et autour des boudins hélicoïdaux chauffants (9), et par le fait que les raccords de courant (4), qui sont au moins deux, traversent la paroi qui limite l'espace intérieur (5) par au moins un passage (14) avec étanchéité au vide.

2. Emetteur en surface selon la revendication 1, caractérisé par le fait que les éléments de réception sont formés par plusieurs tubes (7), orientés parallèlement l'un à l'autre et ouverts aux extrémités, dans lesquels passent les boudins hélicoïdaux chauffants (9).

3. Emetteur en surface selon la revendication 2, caractérisé par le fait que les tubes (7) sont disposés sur une plaque support commune (6) de façon que la plaque support (6) soit, par rapport aux tubes (7), du côté opposé à la surface radiante (16) de la carrosserie (1).

4. Emetteur en surface selon la revendication 3, caractérisé par le fait qu'un réflecteur (11) est disposé sur la plaque support (6).

5. Emetteur en surface selon la revendication 3 ou 4, caractérisé par le fait que la plaque support (6) est disposée dans l'espace intérieur (5) de façon qu'elle soit régulièrement refroidie par le fluide de refroidissement au moins des deux côtés.

6. Emetteur en surface selon la revendication 5, caractérisé par le fait que le réflecteur (11) est disposé du côté de la plaque support (6) opposé aux tubes (7).

7. Emetteur en surface selon la revendication 6, caractérisé par le fait que le passage (14) ou les passages (14) sont disposés du même côté de la carrosserie (1) que le raccord d'arrivée (2).

8. Emetteur en surface selon l'une des revendications 1 à 7, caractérisé par le fait que le raccord d'arrivée (2) et le raccord de départ (3) sont disposés du côté de la carrosserie (1) opposé à la surface radiante (16).

9. Emetteur en surface selon l'une des revendications 1 à 8, caractérisé par le fait que le fluide de refroidissement, évacué par le raccord de départ (3), est à nouveau amené, refroidi, au raccord d'arrivée (2).

10. Emetteur en surface selon l'une des revendications 1 à 9, caractérisé par le fait que le fluide de refroidissement est de l'argon.

11. Emetteur en surface selon l'une des revendications 1 à 10, caractérisé par le fait que les éléments de réception, la plaque support (6) et au moins la surface radiante (16) de la carrosserie (1) sont en verre de quartz.

12. Emploi d'un émetteur en surface selon l'une des revendications 1 à 11, comme module (13) pour un ensemble émetteur (15) constitué de plusieurs émetteurs.
